# DEMANDE DE BREVET EUROPEEN

(11) **EP 1 528 008 A1**
(43) Date de publication de la demande: **04.05.2005**
(21) Numéro de dépôt: 04025362.7
(22) Date de dépôt: 26.10.2004
(51) Int. Cl.: B65D 73/00, G09F 3/20, A47F 5/08

(54) **Pièce support intermédiaire**

(30) Priorité: 27.10.2003 FR 0312511
(71) Demandeur: SA VILLEMINOT, 34830 Jacou (FR)
(72) Inventeur: Jalouzot, Didier, 34820 Teyran (FR)
(74) Mandataire: Renaud-Goud, Thierry

(57) **Abrégé**

La présente invention concerne une pièce support intermédiaire (100) munie de moyens de fixation (110) sur un support (200) ainsi que d'un porte-étiquettes (131).

Cette pièce comporte également des moyens d'accrochage (120) d'un produit conditionné.

## Description

La présente invention concerne une pièce support intermédiaire.

Le domaine de l'invention est celui des produits de grande consommation présentés dans des emballages souples ou rigides, tels des produits de jardinage, quincaillerie, tringlerie, bricolage, équipement ménager, hifi, que l'on trouve dans les grandes et moyennes surfaces généralistes et spécialisées.

Ces produits sont souvent conditionnés dans un emballage rigide, de type blister, muni à son extrémité d'une ouverture permettant d'enfiler les blisters sur une broche formée d'une ou de deux barres horizontales. Un support surplombe cette broche et lui est parallèle. Il est muni à son extrémité d'une pièce porte-étiquette permettant d'identifier les produits et de repérer leur prix. L'ensemble support- broche est fixé sur un bâti vertical et permet de présenter de façon très visuelle une gamme ou une famille de produits.

Il convient de rappeler que le terme blister désigne internationalement un emballage plastique rigide et transparent, épousant localement les reliefs de l'objet protégé.

Plusieurs problèmes apparaissent en relation avec cette présentation.

Les emballages rigides de type blister sont chers, contrairement à des emballages souples de type sac ou sachet en matière plastique. Ils sont également encombrants.

Lors des opérations de garnissage des rayons, il y a des risques d'erreur et certains produits peuvent se retrouver associés à une mauvaise étiquette. Cette situation est encore plus dommageable lorsque les produits voisins sont de la même famille, les risques de confusion étant ainsi accrus.

L'invention se propose de pallier à ces problèmes.

Selon l'invention, une pièce support intermédiaire est munie de moyens de fixation sur un support, ainsi que d'un porte-étiquette ; en outre, cette pièce est munie de moyens d'accrochage d'un produit conditionné.

Avantageusement, les moyens de fixation consistent en un repli linéaire en U agencé au sommet de cette pièce support intermédiaire, ce repli est apte à chevaucher une barre à section cylindrique raccordée au support, la pièce demeurant libre en rotation autour de l'axe longitudinal de la barre.

De plus, le repli linéaire présente au moins une interruption, cette interruption étant prévue pour échapper le raccordement entre cette barre et ce support, afin de s'opposer à des mouvements de translation de la pièce par rapport à la barre.

Selon une caractéristique importante de l'invention, les moyens d'accrochage sur un produit conditionné consistent :
- d'une part en une protubérance agencée sur la face postérieure de la pièce support intermédiaire, cette protubérance étant apte à s'encastrer dans un trou du produit conditionné, et
- d'autre part en un volet fixé à la pièce support intermédiaire par un moyen de liaison, ce volet étant muni d'une ouverture permettant son encastrement sur la protubérance.

Précisément, la protubérance se trouve sur la face vers laquelle se ferme le repli en U.

Particulièrement, le moyen de liaison consiste en une charnière souple disposée entre la protubérance et le repli en U.

Judicieusement, la protubérance et l'ouverture sont agencées de façon à réaliser un premier moyen de verrouillage, ce verrouillage étant réalisé par coincement du côté de cette ouverture dans une rainure agencée dans le flanc de la protubérance.

En outre, la pièce support intermédiaire présente un retour sur sa face antérieure.

De plus, la pièce support intermédiaire comporte un deuxième moyen de verrouillage pour immobiliser ce retour.

Judicieusement, ce moyen de verrouillage consiste en une saillie agencée sur la face antérieure.

Particulièrement, le retour est réalisé en un matériau transparent, de sorte qu'il soit apte à héberger une étiquette.

La présente invention apparaîtra maintenant avec plus de détails dans le cadre de la description qui suit d'un exemple de réalisation donné à titre illustratif en se référant aux figures suivantes qui représentent :
- la figure 1, une vue en perspective arrière gauche de la pièce support intermédiaire,
- la figure 2, une vue en perspective avant gauche de la pièce support intermédiaire, et
- la figure 3, une vue transversale en coupe verticale de la pièce support intermédiaire.

En référence à la figure 1, une pièce support intermédiaire 100 comporte des moyens de fixation 110 qui se présentent sous forme d'un repli linéaire 111 dont la section est en forme de U. Ce repli est agencé au sommet d'une plaque 101 constituant le corps de la pièce support intermédiaire 100. Il présente un diamètre interne sensiblement équivalent et légèrement supérieur à celui d'une barre 201 fixée à un support 200. Le support 200 est constitué par une tige 202 horizontale avec laquelle la barre 201 forme un angle droit. Le support 200 surplombe une broche non représentée, formée d'une ou deux tringles parallèles à la tige 202, broche sur laquelle le responsable d'un rayon de grande surface pourra disposer des produits de grande distribution lors d'une opération de garnissage, ceci grâce à une ouverture adéquate ménagée à une extrémité de l'emballage du produit. Le support 200 et la broche sont fixés horizontalement sur un bâti vertical de présentation d'une famille de produits. Ils sont affectés à un produit déterminé.

Le repli linéaire 111 peut chevaucher la barre 201, ce qui assure la fixation de la pièce support intermédiaire 100 sur le support 200. La pièce support intermédiaire 100 demeure libre en rotation autour de l'axe longitudinal de la barre 201 du fait que le diamètre de la barre 201 est légèrement inférieur à celui du repli linéaire en U 111. Ainsi, un acheteur peut faire tourner la pièce support intermédiaire 100 jusqu'à ce qu'elle atteigne une position horizontale, dégageant ainsi l'extrémité de la broche supportant les produits. Ceci permet alors la préhension d'un conditionnement de produit par l'acheteur. Pour des raisons de commodité, cette broche est légèrement plus courte que la tige 202, son extrémité se trouvant donc en retrait par rapport à l'extrémité de cette tige 202 une fois leurs fixations sur le bâti vertical réalisées.

Le repli linéaire 111 présente un léger étranglement 112 près de son embouchure 113, ce qui nécessite l'exercice d'une pression lors de l'adaptation à la barre 201. Ceci permet de s'opposer à une désolidarisation malencontreuse de la barre 201 et de la pièce support intermédiaire 100 lors des mouvements que cette dernière est amenée à subir.

Le repli linéaire 111 présente également une interruption 114 autorisant le passage de l'extrémité de la tige 202 à laquelle est reliée la barre 201. Cette extrémité peut former une butée lors de la rotation de la pièce support intermédiaire 100 autour de la barre 201 lorsque, d'une position verticale, elle passe à une position horizontale. Ce n'est pas un problème majeur dans la mesure où cette position horizontale assure le dégagement de la broche sous-jacente.

De plus, l'extrémité de la tige 202 s'oppose à des mouvements de translation de la pièce support intermédiaire 200 le long de la barre 201, et donc à une chute malencontreuse de cette pièce suite à un déboîtement.

Généralement, l'axe longitudinal de la barre 201, et donc celui du repli linéaire 111, sont horizontaux.

Rien ne s'oppose, moyennant une rigidité suffisante, à ce que cet axe soit vertical. Le support 200 présente dans ce cas une configuration de type tourniquet analogue à celle des panneaux de présentation d'affiches ou de posters.

Comme évoqué précédemment, la pièce support intermédiaire 100 est fréquemment utilisée dans le cadre d'un présentoir de produits.

La pièce support intermédiaire 100 présente également des moyens d'accrochage d'un produit conditionné 120.

Ces moyens d'accrochage 120 consistent en une protubérance 121 agencée sur la face postérieure 100A de la pièce support intermédiaire 100. Cette protubérance 121 est apte à s'encastrer dans un trou 312 disposé à une extrémité 311 du blister 310 protégeant le produit conditionné 300.

Une fois cet encastrement réalisé, il faut le sécuriser. Ceci se fait grâce à un volet 122 mobile et solidaire de la pièce support intermédiaire 100. Ce volet 122 est muni d'une ouverture 123 plus large que la protubérance 121 sur laquelle il vient s'encastrer en s'appuyant contre l'extrémité 311 du blister 310, réalisant ainsi l'emprisonnement du blister 310. A cet effet, la protubérance 121 et l'ouverture 123 sont agencées de façon à nécessiter l'exercice d'une pression afin de réaliser l'encastrement. Pour ce faire, la protubérance 121 porte une rainure sur son flanc.

Afin de dégager complètement une face de la pièce support intermédiaire 100, la protubérance 121 est agencée sur la face postérieure 100A, face sur laquelle se ferme le repli linéaire 111 en U inversé.

La fixation du volet 122 à la pièce support intermédiaire 100 est réalisée par une charnière souple 124 disposée entre la protubérance 121 et le repli linéaire 111 ; cette charnière 124 est suffisamment éloignée du repli de façon à permettre le passage de la barre 201 lors de la réalisation du chevauchement.

La figure 2 présente la pièce support intermédiaire 100 en tant que porte-étiquette.

La face antérieure 100B de la pièce support intermédiaire 100, opposée à la face postérieure 100A portant la protubérance 121, présente un retour 131 qui lui est solidaire par l'intermédiaire d'une articulation rigide 132 disposée à la base de la pièce support intermédiaire 100. L'espace entre la face antérieure 100B et le retour 131 permet l'hébergement d'une étiquette signalétique à l'attention de l'exploitant et du client. Le retour 131 peut venir se plaquer contre la face antérieure 100B et se verrouiller sur une saillie 133 agencée sur la face antérieure 100B. Ainsi, les risques de perte d'étiquette sont minimisés.

Précisons que le retour 131 est réalisé en un matériau transparent afin de permettre la visualisation de l'étiquette. Cette dernière présente des dimensions inférieures ou égales à celles du retour 131.

Avec un tel dispositif, le blister 310 du produit conditionné se présente verticalement sous la pièce support intermédiaire 100, directement à la vue du client. Ce dernier peut alors soulever l'ensemble blister 310 et pièce support intermédiaire 100, le faire basculer autour de l'axe de la barre 201 jusqu'à une position horizontale, accédant ainsi à la broche supportant les produits. Ces produits sont disponibles en sacs plastiques transparents bien moins chers et bien moins encombrants que les blisters précédemment utilisés.

La figure 3 présente la pièce support intermédiaire 100 en coupe transversale, le blister 310 positionné sur la protubérance 121 avant verrouillage à l'aide du volet 122, et la barre horizontale que chevauche le repli linéaire 111.

L'exemple de réalisation de l'invention présenté ci-dessus a été choisi en égard à son caractère concret. II ne serait cependant pas possible de répertorier de manière exhaustive tous les modes de réalisation que recouvre cette invention. En particulier, tout moyen décrit peut-être remplacé par un moyen équivalent sans sortir du cadre de la présente invention.

## Revendications

1. Pièce support intermédiaire 100 munie de moyens de fixation 110 sur un support 200 ainsi que d'un porte-étiquette,
**caractérisée en ce qu'**elle est de plus munie de moyens d'accrochage 120 d'un produit conditionné.

2. Pièce support intermédiaire selon la revendication 1, **caractérisée en ce que** lesdits moyens de fixation 110 consistent en un repli linéaire 111 en U agencé au sommet de ladite pièce 100, lequel repli 111 est apte à chevaucher une barre 201 à section cylindrique raccordée audit support 200, ladite pièce demeurant libre en rotation autour de l'axe longitudinal de ladite barre.

3. Pièce support intermédiaire 100 selon la revendication 2, **caractérisé en ce que** ledit repli linéaire 111 présente au moins une interruption 112, cette interruption étant prévue pour échapper le raccordement entre ladite barre 201 et ledit support 200 afin de s'opposer à des mouvements de translation de ladite pièce 100 par rapport à ladite barre 201.

4. Pièce support intermédiaire 100 selon l'une quelconque des revendications précédentes, **caractérisée en ce que** lesdits moyens d'accrochage 120 consistent :
- d'une part en une protubérance 121 agencée sur la face postérieure 100A de ladite pièce intermédiaire support 100, cette protubérance étant apte à s'encastrer dans un trou 312 dudit produit conditionné 300, et
- d'autre part en un volet 122 fixé à ladite pièce support intermédiaire 100 par un moyen de liaison, ce volet 122 étant muni d'une ouverture 123 permettant son encastrement sur ladite protubérance 121.

5. Pièce support intermédiaire 100 selon la revendication 4, **caractérisée en ce que** ladite protubérance 121 se trouve sur la face sur laquelle figure le repli linéaire 111.

6. Pièce support intermédiaire 100 selon l'une quelconque des revendications 4 ou 5, **caractérisée en ce que** ledit moyen de liaison consiste en une charnière souple 124 disposée entre ladite protubérance 121 et ledit repli linéaire 111.

7. Pièce support intermédiaire 100 selon l'une quelconque des revendications 4 à 6, **caractérisée en ce que** ladite protubérance 121 et ladite ouverture 123 sont agencées de façon à réaliser un premier moyen de verrouillage.

8. Pièce support intermédiaire selon l'une quelconque des revendications précédentes, **caractérisée en ce que** sa face antérieure 100B comporte un retour 131.

9. Pièce support intermédiaire 100 selon la revendication 8, **caractérisée en ce qu'**elle comporte un deuxième moyen de verrouillage pour immobiliser ledit retour 131.

10. Pièce support intermédiaire 100 selon la revendication 9, **caractérisée en ce que** ledit moyen de verrouillage consiste en une saillie 133 agencée sur ladite face antérieure 100B.

11. Pièce 100 selon l'une quelconque des revendications 8 à 10, **caractérisée en ce que** ledit retour 131 est réalisé en un matériau transparent, de sorte qu'il est apte à héberger une étiquette.
